# EUROPÄISCHE PATENTSCHRIFT

(11) **EP 1 702 386 B1**
(45) Veröffentlichungstag und Bekanntmachung des Hinweises auf die Patenterteilung: **05.08.2009**
(21) Anmeldenummer: 04804750.0
(22) Anmeldetag: 09.12.2004
(51) Int. Cl.: H01P 5/18

(54) **RICHTKOPPLER IN STREIFENLEITERTECHNIK MIT BREITEM KOPPELSPALT**
STRIPLINE DIRECTIONAL COUPLER HAVING A WIDE COUPLING GAP
COUPLEUR DIRECTIONNEL A ESPACE DE COUPLAGE IMPORTANT

(30) Priorität: 30.12.2003 DE 10361834; 03.05.2004 DE 102004021535
(43) Veröffentlichungstag der Anmeldung: 20.09.2006
(73) Patentinhaber: Robert Bosch GmbH, 70442 Stuttgart (DE)
(72) Erfinder: SCHMIDT, Ewald, 71634 Ludwigsburg (DE)
(86) Internationale Anmeldenummer: PCT/EP2004/053377
(87) Internationale Veröffentlichungsnummer: WO 2005/064740

(56) Entgegenhaltungen:
- EP-A- 0 996 189
- WO-A-03/071628
- DE-B1- 2 151 478
- GB-A- 2 218 853
- US-A- 5 446 425

## Beschreibung

### Stand der Technik

Die Erfindung betrifft einen Richtkoppler in Streifenleitertechnik.

Richtkoppler sind Schaltungselemente der Hochfrequenz-(HF-) bzw. Antennentechnik und werden zur unsymmetrischen Leistungsaufteilung, bspw. in der Größe von -12 dB, in einem gewünschten Frequenzbereich eingesetzt. Richtkoppler weisen prinzipiell einen kurzen Leitungsabschnitt auf, dessen Wellenwiderstand dem der verwendeten Leitung entspricht. Dadurch wird nur aus der hinlaufenden oder aus der rücklaufenden Welle eine bestimmte Spannung ausgekoppelt.

Ein hier betroffener Richtkoppler geht bspw. aus einem am 5.12.2003 erschienenen Artikel mit dem Titel "HF-Passive Komponenten" von Prof. D. U. Gysel, ZHW, Departement Technik, Informatik und Naturwissenschaften, Elektrotechnik und Signalverarbeitung, Hochfrequenztechnik, Zürich, hervor und ist in der nachfolgend noch im Detail beschriebenen Fig. 1 schematisch wiedergegeben.

Wie aus der Fig. 1 zu ersehen, sind Richtkoppler viertorig ausgebildet und weisen zwei Empfangstore (Eingangstore) und zwei Sendetore (Ausgangstore) auf. Die beiden Empfangstore müssen zueinander möglichst stark entkoppelt sein. Die hier betroffenen in Streifenleitertechnik hergestellten Richtkoppler werden mittels herkömmlicher Leiterplattentechnik hergestellt. Dabei werden Substrate mit relativ niedriger Dielektrizitätskonstante sowie Koppelspalte zwischen den beiden Leitern mit sehr geringer Spaltbreite im Bereich von etwa 100 µm verwendet, um die gewünschten hohen Kopplungswerte von über 15 dB, wie bspw. 12 dB, zu erreichen. So erhält man für einen 12 dB-Koppler bei 2,5 GHz auf einem Leitersubstrat der Dicke 300 µm und der relativen Dielektrizitätszahl von 4,4 eine für die genannte Kopplungsstärke erforderliche Koppelspaltbreite von nur ca. 80 µm. Ein solch geringer Leiterabstand läßt sich in der heutigen Leiterplattentechnik nur mit sehr hohem Fertigungs- und Kostenaufwand bei gleichzeitig hoher Ausschussrate herstellen.

Aus der WO 03/071628 A ist ein Richtkoppler in Streifenleitertechnik bekannt. Der Koppelleiter, bestehend aus zwei galvanisch voneinander getrennten Streifenleitern, bildet dort eine erste Metallage.

Durch ein Dielektrikum getrennt ist im Bereich des Koppelleiters eine metallische Abschirmschicht vorgesehen, die die Kopplung beeinflussen kann. Eine solche Abschirmschicht kann auch auf der gegenüberliegenden Seite des Koppelleiters vorgesehen sein.

Bei der US 5,446,425 A ist eine ähnliche Anordnung bekannt. Auch dort ist durch ein Dielektrikum getrennt über dem Streifenleiterbereich ein Leiter auf sogenanntem "floating potential" vorgesehen, der die Kopplung beeinflusst.

Aus der US 2003/0020568 A1 ist ein mehrschichtiges, dielektrisches Filter bekannt, bei welchem zwischen einer Masselage und einer Lage mit zwei Koppelleitern eine weitere Lage mit einer Koppelektrode vorgesehen ist.

Die US 6,294,967 beschreibt einen Richtkoppler, bei welchem eine lateral zweite Metalllage die Form eines in Richtung der beiden Koppelleiter quer liegenden "H" aufweist und die "H"-förmige Metalllage zwei Längsseiten und einen Querschenkel, welcher die Längsschenkel verbindet, aufweist, die Längsschenkel parallel zu den Koppelleitern verlaufen und die "H"-förmige Metalllage und die Koppelleiter sowohl in Richtung einer Längsausdehnung der Koppelleiter als auch in Richtung senkrecht zur Längsausdehnung der Koppelleiter gleiche Symmetrieachsen aufweisen.

Es besteht daher ein erheblicher Bedarf, Richtkoppler der hier betroffenen Art mit herkömmlicher Leiterplattentechnik mit minimalen Leiterbreiten und lateralen Leiterabständen im Bereich von 150 µm bei Ätztoleranzen bis +/- 20 µm fertigungsgerecht realisieren zu können.

### Vorteile der Erfindung

Der erfindungsgemäße Richtkoppler ist insbesondere durch einen mehrlagigen Aufbau gekennzeichnet, bei dem wenigstens drei Metallagen und zwischen diesen wenigstens zwei dielektrische Isolationslagen auf einem Substrat, bevorzugt auf einer bedruckten Leiterplatte, angeordnet sind. Das Richtkopplerlayout an sich kann dabei den im Stand der Technik bekannten Layouts entsprechen.

Im Gegensatz zum Stand der Technik entspricht die Masselage nicht einer direkt unter der Leiterstruktur des Richtkopplers angeordneten Metallage, sondern erst einer darauf folgenden Metallage. Zwischen der Leiterstruktur und der Masselage wird auf einer dazwischen angeordneten Metallage eine isolierte und besonders geformte Leiterstruktur erstellt, und zwar bevorzugt eingeätzt. Aufgrund dieser Struktur werden in Reihe geschaltete sehr kleine Kapazitäten erzeugt, welche die erforderliche Kopplung und gleichzeitig eine sehr hohe elektrische Isolation zwischen den genannten Metallagen ermöglichen. Diese Struktur ermöglicht die Herstellung eines um den Faktor 5 größeren Koppelspalts als bei den im Stand der Technik bekannten Strukturen.

In bevorzugter Ausgestaltung besitzt die genannte isolierte und besonders geformte Leiterstruktur die Form eines quer liegenden "H". Prinzipiell sind jedoch auch beliebig andere Formen denkbar, als einfachste Form bspw. ein ebenfalls quer liegendes Rechteck

In weiterer Ausgestaltung sind an den Außenseiten der Koppelleiter zusätzliche Strukturen oder Strukturerweiterungen vorgesehen, und zwar bevorzugt kurze trapezartige Strukturen.

In noch weiterer Ausgestaltung werden die Reflexionseigenschaften der Koppelleiter mittels kleiner in den Ecken der Anschlüsse angeordneter kapazitiver Strukturen ("Kapazitätsflecken") verbessert. Damit wird die in der Summe leicht induktive Impedanz der Koppelleiter so kompensiert, daß an den Anschlüssen eine besonders gute Impedanzanpassung ermöglicht wird.

Der erfindungsgemäß vorgeschlagene Richtkoppler läßt sich mittels herkömmlicher Leiterplattentechnik ohne irgendeine Fertigungsbeschränkung, auch unter üblichen Ätztoleranzen, herstellen. Der Richtkoppler weist insbesondere einen sehr großen Kopplungswert auf, der im Stand der Technik nur mit erheblich hohem Fertigungs- und Kostenaufwand realisierbar wäre. Darüber hinaus wird die Fertigungsstreuung der Richtkopplerparameter, wie insbesondere der HF-bezogenen Parameter, dank der Erfindung wesentlich geringer. Des weiteren wird die Verwendung kostengünstiger Substrate sowie kostengünstiger Ätzverfahren bei der Herstellung der dem Richtkoppler zugrunde liegenden Strukturen ermöglicht.

### Zeichnung

Die Erfindung wird nachfolgend, unter Bezugnahme auf die beigefügte Zeichnung, anhand von Ausführungsbeispielen eingehender beschrieben, aus denen weitere Merkmale und Vorteile der Erfindung hervorgehen.

Im Einzelnen zeigen
- Fig. 1: eine Prinzipdarstellung eines Richtkopplers in Streifenleitertechnik gemäß dem Stand der Technik;
- Fig. 2: eine Draufsicht einer bevorzugten Ausführungsform des erfindungsgemäßen Richtkopplers in Streifenleitertechnik; und
- Fig. 3: eine Schnittansicht entlang der Linie A-A des in der Fig. 2 gezeigten Richt- kopplers.

Der in der Fig. 1 schematisch in schräger Draufsicht gezeigte Richtkoppler 10 stellt einen Parallelleitungskoppler in Streifenleitungsausführung dar, d.h. die elektrischen Leiter sind als dünne Metallisierungsstreifen auf einem Substrat 15 ausgebildet. Das Substrat 15 ist vorliegend aus einer gewöhnlichen gedruckten Leiterplatte hergestellt. Der eigentliche Koppler besteht aus zwei Koppelleitern 20, welche über eine Länge λ/4 parallel verlaufen. Da die Kopplung zwischen den beiden Koppelleitern 20 naturgemäß mit abnehmendem (Lateral-)Abstand zwischen den beiden Leitern ansteigt, hat der Abstand ,d` zur Erreichung einer ausreichenden Kopplung möglichst gering zu sein.

Ein solcher Richtkoppler 10 stellt ein passives Viertor dar, welches die Eigenschaft hat, daß ein Eingangssignal an einem der vier Tore 1 - 4 immer nur an zwei der drei restlichen Tore weitergegeben wird. Speist man den in der Fig. 1 gezeigten Richtkoppler nämlich mit einer einfallenden Welle am Tor 1, so treten Wellen an den Toren 2 und 4 aus, idealerweise nicht jedoch am Tor 3. Das heißt, das Tor 3 ist vom Tor 1 entkoppelt. Verfolgt man die Aufteilung aller möglichen einfallenden Wellen, ergibt sich, daß immer die Torpaare 1 und 3 sowie 2 und 4 voneinander entkoppelt sind, d.h. zwischen diesen findet kein Energieaustausch statt, sofern alle Tore mit ihrem jeweiligen Wellenwiderstand terminiert sind. Es ist anzumerken, daß bei einem ideal angenommenen Richtkoppler jeweils die Tore 1 und 4 sowie 2 und 3 entkoppelt sind, d.h. es findet zwischen diesen kein Nebensprechen statt.

Da im Meßzweig, d.h. in dem genannten Leitungsabschnitt λ/4 der beiden Koppelleiter, die durch kapazitive und durch induktive Kopplung hervorgerufenen Ströme gleichzeitig vorhanden sind, können sie sich in Abhängigkeit von ihrer Phasenlage, je nach Richtung des Stromes in dem einen Leiter, entweder addieren oder gegenseitig aufheben, was letztlich die genannte gerichtete Kopplung bewirkt.

Die in der Fig. 2 in Draufsicht gezeigte bevorzugte Ausführungsform des erfindungsgemäß mehrlagig aufgebauten Richtkopplers besteht aus einer gedruckten Leiterplatte 100, welche mehrere Metallagen aufweist. Diese Metallagen umfassen eine oberste Metallage in Form von Kupferstreifen (,TOP-Cu') 105, 110, durch welche die beiden für den Richtkoppler erforderlichen Koppelleiter 105, 110 gebildet werden. Der laterale Abstand zwischen den Koppelleitern 105, 110 ist wiederum mit 'd' gekennzeichnet. Unterhalb der obersten Metallage 105, 110 und von dieser durch eine hier nicht gezeigte Isolationslage (siehe Fig. 3) galvanisch getrennt ist eine ebenfalls aus Kupferstreifen gebildete mittlere Metallage ('Mid-1-Cu') 115 angeordnet, welche in dem vorliegenden Ausführungsbeispiel die Form eines quer liegenden "H" hat. Zur besseren Unterscheidung sind die beiden Kupferlagen 105 - 115 unterschiedlich gestreift gezeichnet. Unterhalb dieser mittleren Metallage 115 befindet sich eine hier nicht gezeigte (siehe Fig. 3), wiederum von der mittleren Metallage 115 durch eine hier nicht gezeigte Isolationsschicht galvanisch getrennte, auf Massepotential liegende Kupfer-Masselage (,Mid-2-Cu') 220.

Wie bereits erwähnt, sind die genannten drei Metallagen jeweils durch hier nicht gezeigte dielektrische Isolationslagen galvanisch voneinander getrennt, welche aus in der Leiterplattentechnik verwendetem Glasfaser/Epoxy-Substrahnaterial hergestellt sind. Die gezeigten Metall- und Isolationslagen sind in der bevorzugten Ausführungsform in Form einer herkömmlichen in an sich bekannter Ätztechnik hergestellten gedruckten Leiterplatte ausgebildet.

Aufgrund der genannten "H"-Form der mittleren Metallage ('Mid-1-Cu ') 115 ergeben sich insgesamt mehrere in Reihe geschaltete, relativ kleine Kapazitäten zwischen den einzelnen Metallagen 105 -115, 220, welche erst die erforderliche starke Kopplung und gleichzeitig sehr hohe dielektrische Isolation zwischen den genannten Metallagen ermöglichen. Insbesondere dadurch läßt sich bei gleicher Koppelstärke ein um den Faktor 5 größerer Koppelspalt in der genannten herkömmlichen Leiterplattenätztechnik realisieren. Die in der Fig. 2 gezeigten Koppelleiter weisen in der vorliegenden Ausführungsform entlang der Koppelleiter etwa mittig angeordnete, sich nach außen hin erstreckende trapezförmige Erweiterungsflächen 120 auf, aufgrund derer der Kopplungseffekt noch verstärkt wird. Zusätzlich sind in den Ecken der Tor-Anschlüsse 1- 4 kapazitive Strukturen ("Kapazitätsflecken") 125 angeordnet, mittels derer die Reflexionseigenschaften der Koppelleiter 105, 110 verbessert werden. Bei diesen kapazitiven Strukturen werden die 90°-Innenecken mit den gezeigten Dreiecksformen 125 schräg aufgefüllt. Prinzipiell möglich sind allerdings auch andere Formen, welche eine entsprechend kleine Flächenvergrößerung erzeugen, bspw. eine quadratische Form, mit der dann allerdings ein kleines zusätzliches Eck erzeugt wird. Insgesamt wird durch die genannten Maßnahmen die in der Summe leicht induktive Impedanz der Koppelleiter so kompensiert, daß an den Tor-Anschlüssen eine sehr gute Impedanzanpassung ermöglicht wird.

Es ist anzumerken, daß sich eine weitere Ausführungsform des erfindungsgemäßen Richtkopplers durch Tauschen der vorbeschriebenen obersten 105, 110 und mittleren Metallage 115 ergibt. Die beschriebene Funktionsweise an sich ist davon unberührt.

Die in der Fig. 3 gezeigte seitliche Schnittansicht entspricht einem Schnitt der in der Fig. 2 dargestellten Struktur entlang der dort eingezeichneten Linie ,A-A'. Aus der Fig. 3 geht die räumliche Anordnung der drei Metallagen 200, 210, 220 noch deutlicher hervor. Die entsprechenden Schichtdicken der Metallagen 200, 210, 220 sind daraus ebenfalls zu entnehmen. Die gestrichelten Bereiche 105, 110 entsprechen den in der Fig. 2 mit übereinstimmenden Bezugszeichen gekennzeichneten beiden Koppelleitern und die beiden gestrichelten Bereiche 115 der in Fig. 2 ebenfalls gezeigten ,H'-förmigen Zwischenlage. Auch sind die zwischen den Metallagen 200, 210, 220 angeordneten Isolationslagen 205, 215, 225 in der Fig. 3 eingezeichnet. Die oberste Metallage 200 dient im Wesentlichen als Bauelementeseite, d.h. zur Verbindung der gezeigten Richtkopplerstruktur mit weiteren HF-Bauelementen im Bereich der Antennentechnik, wohingegen eine zusätzliche vierte unterste Metallage 230 dazu dient, die gezeigte Richtkopplerstruktur mit einer außen angeordneten (hier nicht gezeigten) Antenne zu verbinden.

Bezüglich der Herstellung der in der Fig. 3 gezeigten Leiterplattenstruktur ist anzumerken, daß Bereiche, in denen eine Leiterlage abgeätzt wird, aufgrund der an sich bekannten Multilayertechnik beim Zusammenpressen unter erhöhter Temperatur mit dielektrischem Material gefällt sind.

Ein gemäß der vorbeschriebenen Struktur tatsächlich gefertigter Richtkoppler von 11 dB wies einen Koppelspaltnennwert von 380 µm auf. Dabei waren Ätztoleranzen bis hin zu +/- 40 µm für das einwandfreie Funktionieren des jeweiligen Richtkopplers völlig unschädlich. Herkömmliche Koppler hätten mit dieser Spezifikation lediglich einen Koppelwert von etwa 20 dB oder sie würden einen in Leiterplattentechnik nicht fertigbaren kleinen Koppelspalt von 80 µm erfordern.

Die vorbeschriebene erfindungsgemäße Richtkoppler-Struktur ist bevorzugt im Frequenzbereich bis einige GHz und für den Einsatz auf Leiterplatten vorgesehen. Allerdings sind die vorbeschriebenen Strukturen prinzipiell mit allen genannten Vorteilen auch bei speziellen HF-Substraten bei höheren Frequenzen, bspw. im bei in der Automobiltechnik vielfach verwendeten 77 GHz einsetzbar. Ebenso realisierbar ist ein integrierter Einsatz der Strukturen bei EF-ICs bei noch höheren Frequenzen (122 GHz, 150 GHz).

## Patentansprüche

1. Parallelleitungskoppler in Streifenleitertechnik mit zwei gegenüber einer auf Massepotential liegenden Masselage (220) galvanisch getrennten Koppelleitern (105,110), welche an ihren Enden jeweils einen Tor-Anschluss (1, 2, 3, 4) aufweisen, mit einer mehrlagigen Leiterstruktur mit wenigstens drei, durch wenigstens zwei dielektrische Isolationslagen (205, 215) getrennten Metallagen, wobei eine erste Metallage den Koppelleiter (105,110) bildet und wobei eine zweite der wenigstens drei Metallagen eine von den wenigstens zwei weiteren Metallagen galvanisch getrennte Leiterstruktur (115) aufweist, die räumlich zwischen den wenigstens zwei weiteren Metallagen (105, 110, 220) angeordnet ist und mittels der in Reihe geschaltete kleine Kapazitäten zwischen den wenigstens drei Metallagen gebildet werden, **dadurch gekennzeichnet, dass** die Leterstruktur (115) die Form eines in Richtung der beiden Koppelleiter quer liegenden "H" aufweist; und die "H"-förmige Metallage zwei Längsschenkel und einen Querschenkel, welcher die Längsschenkel verbindet, aufweist, dass die Längsschenkel parallel zu den Koppelleitern (105, 110) verlaufen, und dass die "H"-förmige Metallage und die Koppelleiter sowohl in Richtung einer Längsausdehnung der Koppelleiter als auch in einer Richtung senkrecht zur Längsausdehnung der Koppelleiter gleiche Symmetrieachsen aufweisen, wobei die Koppelleiter entlang der Koppelleiter etwa mittig angeordnete, sich nach außen hin erstreckende trapezförmige Erweiterungsflächen (120) aufweisen und wobei in den Ecken der Tor-Anschlüsse der beiden Koppelleiter kapazitive Strukturen (125) zur Impedanzanpassung angeordnet sind.

2. Parallelleitungskoppler nach Anspruch 1, **dadurch gekennzeichnet, dass** die mehrlagige Leiterstruktur in Form eines mehrlagigen dielektrischen Substrats ausgebildet ist.

3. Parallelleitungskoppler nach einem der vorhergehenden Ansprüche, **dadurch gekennzeichnet, dass** die Masselage (220) von der Metallage des Koppelleiters (105, 110) durch wenigstens eine weitere Metallage (115) getrennt ist.

4. Parallelleitungskoppler nach einem der vorhergehenden Ansprüche, **dadurch gekennzeichnet, dass** an den Koppelleitern (105, 110) zusätaliche Leiterstrukturen, insbesondere kleine trapezartige Strukturen, angeordnet sind.

5. Parallelleitungskoppler nach einem der vorhergehenden Ansprüche, **dadurch gekennzeichnet, dass** die 90°-Innenecken der Tor-Anschlüsse (1, 2, 3, 4) der beiden Koppelleiter (105, 110) so ausgestattet sind, dass sich eine geringe Flächenvergrößerung ergibt.

6. Parallelleitungskoppler nach Anspruch 6, **dadurch gekennzeichnet, dass** die Flächenvergrößerung der Tor-Anschlüsse (1, 2, 3, 4) der beiden Koppelleiter (105, 110) durch eine schräge Dreiecksform oder eine quadratische Form gebildet ist.

7. Parallelleitungskoppler nach einem der vorhergehenden Ansprüche, **dadurch gekennzeichnet, dass** die wenigstens drei Metallagen aus Kupfer und die wenigstens zwei Isolationslagen (205, 215) aus einer Glasfaser/Epoxy-Verbindung hergestellt sind.

## Claims

1. Parallel line coupler using stripline technology comprising two coupling conductors (105, 110) which are electrically isolated with respect to an earth layer (220) at earth potential and have a port connection (1, 2, 3, 4) in each case at their ends, comprising a multilayer conductor structure having at least three metal layers separated by at least two dielectric isolation layers (205, 215), wherein a first metal layer forms the coupling conductor (105, 110), and wherein a second of the at least three metal layers has a conductor structure (115) which is electrically isolated from the at least two further metal layers and which is arranged spatially between the at least two further metal layers (105, 110, 220), and by means of which small capacitances connected in series are formed between the at least three metal layers, **characterized in that** the conductor structure (115) has the shape of an "H" lying transversely in the direction of the two coupling conductors, and the "H"-shaped metal layer has two longitudinal limbs and a transverse limb connecting the longitudinal limbs, **in that** the longitudinal limbs run parallel to the coupling conductors (105, 110), and **in that** the "H"-shaped metal layer and the coupling conductors have axes of symmetry that are identical both in the direction of a longitudinal extent of the coupling conductors and in a direction perpendicular to the longitudinal extent of the coupling conductors, wherein the coupling conductors have outwardly extending trapezium-shaped extension areas (120) arranged approximately centrally along the coupling conductors, and wherein capacitive structures (125) for impedance matching are arranged in the corners of the port connections of the two coupling conductors.

2. Parallel line coupler according to Claim 1, **characterized in that** the multilayer conductor structure is embodied in the form of a multilayer dielectric substrate.

3. Parallel line coupler according to any of the preceding claims, **characterized in that** the earth layer (220) is separated from the metal layer of the coupling conductor (105, 110) by at least one further metal layer.

4. Parallel line coupler according to any of the preceding claims, **characterized in that** additional conductor structures, in particular small trapezium-like structures, are arranged at the coupling conductors (105, 110).

5. Parallel line coupler according to any of the preceding claims, **characterized in that** the 90° internal corners of the port connections (1, 2, 3, 4) of the two coupling conductors (105, 110) are configured in such a way as to produce a small area enlargement.

6. Parallel line coupler according to Claim 6, **characterized in that** the area enlargement of the port connections (1, 2, 3, 4) of the two coupling conductors (105, 110) is formed by an oblique triangle shape or a square shape.

7. Parallel line coupler according to any of the preceding claims, **characterized in that** the at least three metal layers are produced from copper and the at least two insulation layers (205, 215), are produced from a glass-fibre/epoxy compound.

## Revendications

1. Coupleur pour conduits parallèles en technologie des conducteurs en ruban, qui présente :
deux conducteurs de couplage (105, 110) séparés galvaniquement d'une couche de masse (220) placée à un potentiel de masse et dont chacune des extrémités présente une borne de porte (1, 2, 3, 4),
une structure multicouches de conducteurs qui présente au moins trois couches métalliques séparées par au moins deux couches diélectriques d'isolation (205, 215), une première couche métallique formant le conducteur de couplage (105, 110) et une deuxième des trois ou plusieurs couches métalliques présentant une structure de conducteurs (115) séparée galvaniquement des deux ou plusieurs autres couches métalliques, disposée spatialement entre les deux ou plusieurs autres couches métalliques (105, 110, 220) et au moyen de laquelle de petites capacités raccordées en série sont formées entre les trois ou plusieurs couches métalliques,
**caractérisé en ce que**
la structure de conducteurs (115) présente la forme d'un "H" disposé transversalement dans la direction des deux conducteurs de couplage, la couche métallique en forme de "H" présentant deux branches longitudinales et une branche transversale qui relie les branches longitudinales,
**en ce que** les branches longitudinales s'étendent parallèlement aux conducteurs de couplage (105, 110),
**en ce que** la couche métallique en forme de "H" et les conducteurs de couplage présentent les mêmes axes de symétrie dans la direction de l'extension longitudinale des conducteurs de couplage et dans une direction perpendiculaire à l'extension longitudinale des conducteurs de couplage,
les conducteurs de couplage présentant des surfaces (120) agrandies en forme de trapèze, disposées sensiblement au milieu de la longueur des conducteurs de couplage et s'étendant vers l'extérieur,
les structures capacitives (125) d'adaptation d'impédance étant disposées aux sommets des bornes de porte des deux conducteurs de couplage.

2. Coupleur pour conduits parallèles selon la revendication 1, **caractérisé en ce que** la structure conductrice multicouches présente la forme d'un substrat diélectrique multicouches.

3. Coupleur pour conduits parallèles selon l'une des revendications précédentes, **caractérisé en ce que** la couche de masse (220) est séparée de la couche métallique du conducteur de couplage (105, 110) par au moins une autre couche métallique (115).

4. Coupleur pour conduits parallèles selon l'une des revendications précédentes, **caractérisé en ce que** des structures conductrices supplémentaires, en particulier des petites structures en trapèze, sont disposées sur les conducteurs de couplage (105, 110).

5. Coupleur pour conduits parallèles selon l'une des revendications précédentes, **caractérisé en ce que** les sommets intérieurs à 90° des bornes de porte (1, 2, 3, 4) des deux conducteurs de couplage (105, 110) sont configurés de manière à obtenir une petite augmentation de surface.

6. Coupleur pour conduits parallèles selon la revendication 6, **caractérisé en ce que** l'augmentation de surface des bornes de porte (1, 2, 3, 4) des deux conducteurs de couplage (105, 110) a la forme d'un étroit triangle ou d'un carré.

7. Coupleur pour conduits parallèles selon l'une des revendications précédentes, **caractérisé en ce que** les trois ou plusieurs couches métalliques sont réalisées en cuivre et **en ce que** les deux ou plusieurs couches d'isolation (205, 215) sont réalisées en un composite de fibres de verre et d'époxy.
